# EUROPÄISCHE PATENTSCHRIFT

(11) **EP 2 860 325 B1**
(45) Veröffentlichungstag und Bekanntmachung des Hinweises auf die Patenterteilung: **07.09.2016**
(21) Anmeldenummer: 14186549.3
(22) Anmeldetag: 26.09.2014
(51) Int. Cl.: E04F 13/06, E06B 1/62

(54) **Profilanschlusselement**
Profile connection element
Élément de raccordement à profilé

(30) Priorität: 26.09.2013 DE 202013104371 U
(43) Veröffentlichungstag der Anmeldung: 15.04.2015
(73) Patentinhaber: 3ks profile gmbH, 94436 Simbach (DE)
(72) Erfinder: Schall, Klaus, 94436 Simbach (DE)
(74) Vertreter: Gustorf, Gerhard

(56) Entgegenhaltungen:
- EP-A1- 1 808 565
- WO-A1-89/04897
- DE-A1- 4 439 075
- DE-A1- 19 605 467
- DE-A1- 19 726 717

## Beschreibung

Die Erfindung betrifft ein leistenförmiges Profilanschlusselement für Bauelemente am Übergang zu einer Putzschicht mit einem Basiselement für die Befestigung einer Anputzleiste an dem Bauelement, die über ein Eingriffselement formschlüssig mit dem Basiselement verbunden werden kann.

Derartige Profilanschlusselemente werden am Übergang eines Bauelementes, im allgemeinen eines Fenster- oder Türrahmens, eingesetzt, um eine Putzschicht sauber anbringen zu können. Die Profilanschlusselemente des Standes der Technik sind dabei überwiegend einteilig ausgebildet, so dass Dehnungen oder Zugbelastungen nur sehr eingeschränkt aufgenommen werden können.

Ein Profilanschlusselement der eingangs erläuterten Bauart ist aus DE 10 2011 004 764 A1 bekannt. Dort steht von dem flachen Basiselement ein Fortsatz ab, über den ein rinnenförmiges Aufnahmeorgan gestülpt ist, das einstückig mit der Aufnahmeleiste verbunden ist. Im Anlieferungszustand ist dieses Profilanschlusselement einteilig ausgeführt, da das plattenförmige Basiselement sowie das rinnenförmige Aufnahmeelement über ein Filmscharnier einstückig mit einer Schutzlasche verbunden sind; nach dem Einbau muss diese Schutzlasche abgetrennt werden, um die beiden Bauteile voneinander zu lösen.

Der von dem Basiselement abstehende Fortsatz ist im Querschnitt mit einem pilzförmigen Kopf versehen, dem von den beiden Innenseiten des Aufnahmeorgans abstehende Führungsvorsprünge zugeordnet sind, die verhindern sollen, dass sich die beiden Teile voneinander trennen. Da der Kopf und die beiden Führungsvorsprünge sehr weit voneinander entfernt sind, werden dadurch Verschiebungen in weiten Grenzen ermöglicht.

Gegenstand von DE 196 05 467 A1 ist eine Anputzleiste, die auf demselben Konstruktionsprinzip wie bei DE 10 2011 004 764 beruht und zu diesem eine Verdoppelung darstellt, da vom Basiselement zwei Fortsätze mit pilzförmigem Kopf abstehen, der ein Anschlagelement für zwei Führungsvorsprünge des jeweiligen Aufnahmeorgans bildet. Da auch hier der Kopf weit von den Führungsvorsprüngen entfernt ist, sind Relativbewegungen in weiten Grenzen möglich, so dass das Profilanschlusselement beim Einbau sehr instabil ist, weil kein Schnappeingriff mit gegenseitiger Verrastung stattfindet.

In DE 10 2011 121 377 ist eine Verkleidungsplatte mit einem U-förmigen Einsteckprofil beschrieben und dargestellt, in das ein Einsteckabschnitt eines Abdeckabschnittes eingeschoben werden kann; ein Profilanschlusselement ist damit nicht verbunden.

Aus AT 504 688 und AT 501 438 sind zweiteilige Laibungsanschlussprofile für am Putz angrenzende Bauteile bekannt, bei denen ein U-förmiges Basisprofil mit einem Schenkel auf dem Bauteil befestigt ist und eine schlitzförmige Führung aufweist, in die ein waagrechter Halteschenkel eines Zwischenprofils eingreift.

Die Anputz-Trennschutzleiste gemäß DE 197 26 717 hat ein U-förmiges Basiselement, in dessen Innenflächen Rillen zur Verankerung der Putzschichten eingearbeitet sind.

Der Erfindung liegt die Aufgabe zugrunde, ein leistenförmiges Profilanschlusselement zur Verfügung zu stellen, das bei zweiteiliger Ausführung Relativbewegungen in engen Grenzen erlaubt, um dadurch Risse im Putz zu verhindern. Die Verrastung zwischen den beiden Teilen soll dabei thermisch oder mechanisch verursachte Bewegungen erlauben, ohne dass die Gefahr besteht, dass sich die beiden Teile des Profilanschlusselementes selbsttätig voneinander lösen.

Die Lösung dieser Aufgabe ergibt sich aus dem Kennzeichen des Anspruchs 1.

Alternative Ausführungsformen sind Gegenstand der Ansprüche 5 bzw. 6, gemäß denen der jeweilige Fortsatz der Anputzleiste aufgrund der Formschlussverbindung so fest in der Rinne sitzt, dass sich die beiden Teile nicht unbeabsichtigt voneinander lösen können. Trotzdem sind aufgrund der Elastizität der U-Schenkel des Basiselementes Relativbewegungen möglich, um Zugbelastungen aufnehmen zu können.

Die Brücke zur Verbindung der beiden U-Schenkel kann auf ihrer glatten Außenseite ganzflächig über ein Klebeband mit dem Bauelement verbunden werden, um Scherkräfte aufnehmen zu können, wobei beispielsweise auch ein geschäumter Acrylatklebstoff in Frage kommt. Alternativ besteht auch die Möglichkeit, dass die Brücke der Aufnahmeleiste in einen Verlängerungsschenkel übergeht, der über das Klebeelement an dem Bauelement fixiert werden kann.

Weitere Vorteile und Merkmale der Erfindung ergeben sich aus den Patentansprüchen und aus der folgenden Beschreibung von Ausführungsbeispielen, die in der Zeichnung dargestellt sind.

Es zeigen:
Figur 1 einen schematischen Querschnitt durch ein Profilanschlusselement nach der Erfindung im zusammengesetzten Zustand,
Figur 2 die perspektivische Ansicht des Profilanschlusselementes der Figur 1,
Figur 3 den Querschnitt durch das Profilanschlusselement vor dem Einsatz der Anputzleiste mit ihrem Fortsatz in das Basiselement,
Figur 4 die Ansicht des Profilanschlusselementes im Zustand der Figur 3,
Figur 5 eine der Figur 1 entsprechende Variante der Erfindung,
Figur 6 die Ansicht der Variante der Figur 5 im getrennten Zustand der beiden Einzelteile,
Figur 7 einen Querschnitt durch eine weitere Ausführungsform im getrennten Zustand und
Figur 8 eine weitere Variante der Figur 7.

Das Ausführungsbeispiel der Figuren 1 bis 4 zeigt ein leistenförmiges Profilanschlusselement 10, das zweiteilig hergestellt ist und aus einem Basiselement 12 und einer Anputzleiste 14 besteht, die beide aus Hart-PVC gefertigt sind.

Das Basiselement 12 besteht aus einer im Querschnitt U-förmigen Aufnahmeleiste 16, deren beide U-Schenkel 18, 18' eine Rinne 26 begrenzen und im Rinnengrund 30 durch eine Brücke 20 miteinander verbunden sind, die über ein Klebeelement 22 auf einem in Figur 1 angedeuteten Bauelement 46 fixiert werden kann.

Von der Anputzleiste 14 steht ein Fortsatz 24 ab, der ein Profil aufweist, das einen Schnappsitzeingriff zwischen die beiden Schenkel 18 der Rinne 26 des Basiselementes 12 gewährleistet.

Von der Anputzleiste 14 steht parallel zu dem Fortsatz 24 ein Führungsschenkel 36 nach unten ab, der mit dem Fortsatz 24 einen im Querschnitt rechteckigen Eingriffsraum 50 mit glatten Innenwänden bildet. In diesen greift im zusammengesetzten Zustand gemäß Figur 1 der äußere Schenkel 18 der Rinne 26 ein. Der gegenüberliegende, innere Schenkel 18' der Rinne 26 hat hingegen an seinem freien, vom Rinnengrund 30 abgewandten Ende eine Verdickung 52, die im eingesteckten Zustand der Anputzleiste 14 (Figur 1) eine gegenüberliegende Ausbauchung 54 des Fortsatzes 24 hintergreift. Die Figuren 1 und 3 zeigen deutlich, dass der innere Schenkel 18' an seinem in den Rinnengrund 30 übergehenden Ende eine geringere Wandstärke als der äußere Schenkel 18 hat, so dass er beim Zusammenstecken und Auseinanderziehen der beiden Bauteile 12 und 14 elastisch aufspreizbar ist.

Von der Anputzleiste 14 steht ein geschlitzter Einputzschenkel 32 ab, in dessen Schlitz ein Armierungsgewebe 34 befestigt werden kann.

Wie Figur 1 zeigt, legt sich im zusammengesetzten Zustand des Profilanschlusselementes 10 der Führungsschenkel 36 an der Außenseite des äußeren U-Schenkels 18 an. Von diesem Führungsschenkel 36 steht eine Schutzlasche 38 ab, die sich mit Füßen 56 auf dem Bauelement 46 abstützt und nach dem Verputzen im Bereich einer Schwächungsnut 58 abgetrennt werden kann.

Bei der Variante der Figuren 5 und 6 geht die Brücke 20, welche die beiden U-Schenkel 18, 18' der Rinne 26 miteinander verbindet, in einen Verlängerungsschenkel 44 über, der eine Fortsetzung des in Figur 5 rechten, dünneren Schenkels 18' bildet. Der Verlängerungsschenkel 44 wird über das Klebeelement 22 mit dem schematisch angedeuteten Bauelement 46 verbunden.

Wie Figur 7 zeigt, hat bei diesem Ausführungsbeispiel der Fortsatz 24 an seinem freien, in die Rinne 26 eingreifenden Ende eine zylinderförmige Erweiterung 28, die dem Querschnitt des teilzylindrischen Rinnengrunds 30 entspricht. Beim Einsetzen der Anputzleiste 14 in das Basiselement 12 werden die beiden Schenkel 18 durch die Erweiterung 28 des Fortsatzes 24 elastisch leicht gespreizt, so dass sie nach dem vollständigen Eindrücken des Fortsatzes 24 diesen mit Schnappsitz halten, der ein ungewolltes Auseinanderfallen der beiden Teile verhindert, aber dennoch bei Zugbeanspruchung eine Relativbewegung zulässt. Bei einer möglichen Variante sind die beiden Schenkel 18 geringfügig elastisch ausgebildet. Alternativ kann der äußere, freie Schenkel 18' scharnierartig mit der Brücke 20 verbunden sein.

Im Beispiel der Figur 8 hat der Fortsatz 24 der Anputzleiste 14 an seinen beiden Außenseiten wulstförmige Ausbauchungen 40, die im zusammengesetzten Zustand in Nuten 42 eingreifen, die an der Innenwand der beiden Schenkel 18 ausgebildet sind und der Form der Ausbauchungen 40 entsprechen.

## Patentansprüche

1. Leistenförmiges Profilanschlusselement für Bauelemente am Übergang zu einer Putzschicht mit einem Basiselement (12) für die Befestigung einer Anputzleiste (14) an dem Bauelement (46), die über ein Eingriffselement formschlüssig mit dem Basiselement, (12) verbindbar ist, das aus einer im Querschnitt U-förmigen Aufnahmeleiste (16) besteht, **dadurch gekennzeichnet, dass** die U-Schenkel (18, 18') der Aufnahmeleiste (16) eine Rinne (26) mit Rinnengrund (30) begrenzen, in die ein von der Anputzleiste (14) abstehender Fortsatz (24) mit Schnappsitz eingreift, wobei von der Anputzleiste (14) parallel zu dem Fortsatz (24) ein Führungsschenkel (36) absteht, der mit dem Fortsatz (24) einen im Querschnitt rechteckigen Eingriffsraum (50) für einen der beiden U-Schenkel - den äußeren Schenkel (18) - bildet, während der gegenüberliegende, innere U-Schenkel (18') an seinem freien, vom Rinnengrund (30) abgewandten Ende eine Verdickung (52) hat, die im eingesteckten Zustand der Anputzleiste (14) eine Ausbauchung (54) des Fortsatzes (24) hintergreift.

2. Leistenförmiges Profilanschlusselement nach Anspruch 1, **dadurch gekennzeichnet, dass** der innere Schenkel (18') an seinem in den Rinnengrund (30) übergehenden Ende dünner als der äußere Schenkel (18) und damit elastisch spreizbar ist.

3. Leistenförmiges Profilanschlusselement nach Anspruch 1 oder 2, **dadurch gekennzeichnet, dass** die beiden U-Schenkel (18, 18') im Rinnengrund (30) durch eine Brücke (20) miteinander verbunden sind, die über ein Klebeelement (22) auf dem Bauelement (46) fixierbar ist.

4. Leistenförmiges Profilanschlusselement nach Anspruch 3, **dadurch gekennzeichnet, dass** die Brücke (20) der Aufnahmeleiste (16) in einen Verlängerungsschenkel (44) übergeht, der über das Klebeelement (22) an dem Bauelement (46) fixierbar ist.

5. Leistenförmiges Profilanschlusselement nach Anspruch 1 oder 2, **dadurch gekennzeichnet, dass** der Fortsatz (24) an seinem freien, in die Rinne (26) eingreifenden Ende eine zylinderförmige Erweitung (28) aufweist, die in den dieser angepassten, teilzylindrischen Rinnengrund (30) eingreift.

6. Leistenförmiges Profilanschlusselement nach Anspruch 1 oder 2, **dadurch gekennzeichnet, dass** der Fortsatz (24) an beiden Außenseiten Ausbauchungen (40) aufweist, die in diesen angepasste Nuten (42) an der Innenwand der Schenkel (18) eingreifen.

7. Leistenförmiges Profilanschlusselement nach einem der vorhergehenden Ansprüche, **dadurch gekennzeichnet, dass** von der Anputzleiste (14) ein Einputzschenkel (32) mit einem daran fixierten Armierungsgewebe (34) absteht.

8. Leistenförmiges Profilanschlusselement nach einem der vorhergehenden Ansprüche, **dadurch gekennzeichnet, dass** das Basiselement (12) und die Anputzleiste (14) aus Hart-PVC bestehen.

## Claims

1. Profil connection lath element to be used in building components at the transistion to a plaster layer, comprising a base element (12) for fastening a plastering strip (14) on said building component (46), said plastering strip (14) being adapted to be positively connected with said base element (12) made up of a supporting ledge (16) having a U-shaped section, **characterized in that** both flanges (18, 18') of said U-shaped supporting ledge (16) are encompassing a groove (30) into which a projection (24) of said plastering strip (14) is snapped, wherein a guiding flange (36) parallel to said projection (24) extends from said plastering strip (14) and forms, together with said flange (36), a rectangular cross section space (50) to be engaged by the outer one (18) of said U-flanges, whereas the opposed inner flange (18') presents, on its free end pointing away from the groove bottom (30), an enlarged portion (52) adapted to snap behind a swelling portion (54) of said projection (24) when the plastering strip (14) is in its locked position.

2. Profil connection lath element according to claim 1, wherein the end of said inner flange (18') connected with said groove bottom (30) is thinner than the outer flange (18) such that it is flexible to be spreaded.

3. Profil connection lath element according to claim 1 or 2, wherein both flanges (18, 18') are interconnected in the groove bottom (30) by a bridging section (20) adapted to be fixed on said building component (46) by means of an adhesive element (22).

4. Profil connection lath element according to claim 3, wherein said bridging element (20) of the supporting ledge (16) passes over to an extension flange (44) adapted to be fixed on the building component (46) by means of said adhesive element (22).

5. Profil connection lath element according to claim 1 or 2, wherein the free end of said projection (24) engaging the groove (26) is provided with a cylindrical enlargement (28) inserted into the groove bottom (30) which has a partially cylindrical form adapted to the form of said enlargement (28).

6. Profil connection lath element according to claim 1 or 2, wherein said projection (24) is provided on both outer faces with swelling portions (40) adapted to engage corresponding grooves (42) provided on the inner faces of said flanges (18).

7. Profil connection lath element according to any of the preceding claims, wherein a plastering web (32) is projecting from said plastering strip (14) and provided with a reinforcing fabric (34).

8. Profil connection lath element according to any of the preceding claims, wherein the base element (12) and the plastering strip (14) are made of rigid PVC.

## Revendications

1. Elément à lisière de raccordement profilé pour éléments de construction dans la zone de transition à une couche de crépi, comprenant un element de base (12) pour la fixation d'une baguette de revêtement (14) sur l'élément de construction (46) laquelle peut être reliée en jonction positive avec l'élément de base (12) au moyen d'un element d'insertion, l'élément de base (12) présentant une barre de logement (16) de section à U, **caractérisé par le fait que** les branches d'U (18, 18') de la barre de logement (16) forment un canal (26) avec un fond (30) dans lequel s'encliquète un prolongement (24) de la baguette de revêtement (14), une aile de guidage (36) parellèle au prolongement (24) faisant saillie de ladite baguette de revêtement (14) et delimitant, avec le prolongement (24) un jeu (50) à section rectangulaire (50) apt à l'engrèment d'une desdits branches d'U - de la branche extérieure (18) -, tandis que la branche intérieure (18') présente sur son extrémité libre opposée au fond (30) du canal (26) un épaississement (52) apt à s'encliqueter en position enfichée de la baguette de revêtement (14) derrière un évasement (54) du prolongement (24).

2. Elément à lisière de raccordement selon la revendication 1, **caractérisé par le fait que** l'extrémité de la branche intérieure (18') reliée au fond (30) du canal (26) est plus mince que la branche extérieure (18) et par conséquence apte à s'écarter élastiquement.

3. Elément à lisière de raccordement selon la revendication 1 ou 2, **caractérisé par le fait que** le deux branches d'U (18, 18') sont reliées l'une à l'autre au fond (30) du canal (26) par un pont (20) apt à être fixé sur l'élément de construction (46) au moyen d'un élément adhésif (22).

4. Elément à lisière de raccordement selon la revendication 3, **caractérisé par le fait que** le pont (20) de la barre de logement (16) présente un allongement (44) apt à être fixé sur l'élément de construction (46) au moyen de l'élément adhésif (22).

5. Elément à lisière de raccordement selon la revendication 1 ou 2, **caractérisé par le fait que** le prolongement (24) présente, sur son extrémité libre s'engageant dans le canal (26), un élargissement cylindrique (28) apt à s'encliqueter dans le fond (30) à section partiellement cylindrique adapté audit élargissement (28).

6. Elément à lisière de raccordement selon la revendication 1 ou 2, **caractérisé par le fait que** le prolongement (24) présente sur ses deux faces extérieures des evasements (40) apts à s'engager dans des rainures (42) correspondantes sur la face interne desdites branches (18).

7. Elément à lisière de raccordement selon une quelconque des revendications précédentes, **caractérisé par le fait qu'**à une jambe de crépissage (32) fait saillie de la baguette de revêtement (14) à laquelle est fixée un entoilage d'armature (34).

8. Elément à lisière de raccordement selon une quelconque des revendications précédentes, **caractérisé par le fait que** l'élément de base (12) et la baguette de revêtement (14) consistent en PVC dur.
